# EUROPÄISCHE PATENTSCHRIFT

(11) **EP 3 933 337 B1**
(45) Veröffentlichungstag und Bekanntmachung des Hinweises auf die Patenterteilung: **17.04.2024**
(21) Anmeldenummer: 21179058.9
(22) Anmeldetag: 11.06.2021
(51) Int. Cl.: F41A 11/00, F41C 23/00, F41C 23/16, F41C 23/20

(54) **MONTAGEVORRICHTUNG ZUR LÖSBAREN BEFESTIGUNG EINES SCHAFTS AN EINEM SYSTEMKASTEN EINER SCHUSSWAFFE**
MOUNTING DEVICE FOR RELEASABLY ATTACHING A SHAFT TO A SYSTEM BOX OF A FIREARM
DISPOSITIF DE MONTAGE DESTINÉ À LA FIXATION AMOVIBLE D'UN ARBRE À UN BOÎTIER SYSTÈME D'UNE ARME À FEU

(30) Priorität: 01.07.2020 DE 102020117398
(43) Veröffentlichungstag der Anmeldung: 05.01.2022
(73) Patentinhaber: Jakele, Andreas, 87480 Weitnau-Wengen (DE)
(72) Erfinder: Jakele, Andreas, 87480 Weitnau-Wengen (DE); Zeh, Meinrad, 87480 Weitnau (DE)
(74) Vertreter: Strehl Schübel-Hopf & Partner

(56) Entgegenhaltungen:
- WO-A1-2007/030844
- DE-U1- 8 507 509
- US-A1- 2010 132 240

## Beschreibung

Die vorliegende Erfindung betrifft eine Vorrichtung zum lösbaren Befestigen eines Schafts, insbesondere eines Hinterschafts, am sogenannten Systemkasten einer Schusswaffe.

Schusswaffen bzw. Handfeuerwaffen, insbesondere Repetierbüchsen oder Repetierflinten für Jagdzwecke, haben gewöhnlich einen Lauf, einen Schaft in Form eines Hinter- und/oder Vorderschafts sowie einen darin oder dazwischen festgelegten Systemkasten, auf oder an dem der Lauf befestigt ist. In bzw. auf dem Systemkasten sind alle für das Auslösen eines Schusses wesentlichen Elemente untergebracht, insbesondere ein Verschlusssystem, eine Abzugsbaugruppe sowie - je nach Bauart der Waffe und bei Bedarf - ein Magazin.

Um eine solche Schusswaffe, die bauartbedingt eine gewisse Länge aufweist, komfortabler und unauffälliger transportieren zu können, aber auch um unter Schäften verschiedener Formen und Materialien wählen zu können, hat man verschiedene Lösungen entwickelt, den Schaft abnehmbar am Systemkasten zu montieren.

Die Druckschrift EP 1 574 806 A1 offenbart ein Gewehr mit einem Lauf, einem Schaft und einem zwischen dem Lauf und dem Schaft angeordneten Systemkasten. Am in Laufrichtung vorderen Ende des Systemkastens ist ein parallel zur Laufrichtung bewegbarer Riegel zum Feststellen und Lösen der Verbindung zwischen Schaft und Systemkasten vorgesehen.

Stark verbreitet ist insbesondere bei Handfeuerwaffen, deren Holz- oder Kunststoffschaft in Vorder- und Hinterschaft quergeteilt ist, die Befestigung mittels einer Schaftschraube in Längsrichtung also parallel zum Lauf der Schusswaffe. In der Druckschrift DE 10 2017 102 005 A1 durchsetzt die Schaftschraube den Hinterschaft in Längsrichtung und lässt sich durch ein in der Schaftkappe verankertes Betätigungselement drehen.

In der Druckschrift EP 1 335 174 A1 wird der Vorderschaft zusammen mit dem Lauf lösbar am Systemkasten fixiert. Zum Herstellen und Lösen der Verriegelung wird eine den Vorderschaft in Längs- bzw. Laufrichtung durchsetzende Kolbenstange axial betätigt.

Weitere herkömmliche Schafthalterungen sind in DE 85 07 509 U1 und US 2010/132240 A1 beschrieben.

Nachteilig an den bekannten Lösungen ist insbesondere das Erfordernis einer den Schaft in Längsrichtung durchsetzenden Bohrung zur Aufnahme der Schaftschraube oder der Kolbenstange. Gesucht wird daher nach einer soliden mechanische Verbindung zwischen Schaft und Systemkasten, bei der nur ein direkt an den Systemkasten angrenzender Endabschnitt des Schafts für die Befestigungsmontage ausgelegt sein muss und der übrige Teil des Schafts davon unabhängig ist.

Die Lösung dieser Aufgabe gelingt durch die in Anspruch 1 definierte Schusswaffe. Danach weist die Montagevorrichtung ein am Schaft oder Systemkasten befestigtes Verankerungselement und eine an diesem Verankerungselement beweglich oder fest verankerte Kuppelstange auf, die sich an dem Systemkasten beziehungsweise Schaft festkoppeln lässt. Anders als bei den herkömmlichen Befestigungslösungen mit axial, also in Laufrichtung, betätigbarer Schaftschraube wird die sich axial zwischen Systemkasten und Schaft erstreckende Kuppelstange durch ein radial, also quer zur Laufrichtung, betätigbares Spannelement arretiert. So kann die gesamte Montagevorrichtung in einem unmittelbaren Grenzbereich zwischen Systemkasten und Schaft untergebracht sein. Der übrige Schaftbereich bleibt frei gestaltbar, was - bei uneingeschränkt hoher Verbindungsstabilität - insbesondere eine Material- und Kostenersparnis bedeutet aber auch eine vereinfachte Konstruktion des Schafts mit sich bringt.

Besonders bevorzugte Ausführungsbeispiele einer Schusswaffe mit der erfindungsgemäßen Montagevorrichtung sind in den Unteransprüchen angegeben.

Erfindungsgemäß hat die Kuppelstange an ihrem ersten, aus dem Verankerungselement hervorstehenden Endabschnitt eine schräge oder gekrümmte Kopplungsfläche, die zur Arretierung der Montagevorrichtung von dem Spannelement gegen ein am Systemkasten beziehungsweise Schaft angebrachtes Gegenstück gepresst wird. Das Gegenstück weist eine entgegengesetzt zu dieser Kopplungsfläche geformte Andruckfläche auf. Die Kopplungsfläche kann beispielsweise muldenförmig sein, und die Andruckfläche kann die Zylindermantelfläche eines im Wesentlichen zylindrischen Befestigungsstifts sein. In jedem Fall sollte die Kopplungsfläche vorzugsweise so geformt sein, dass sie zumindest teilweise komplementär zur Andruckfläche des Gegenstücks ist. Auf diese Weise führt ein radialer Druck auf die Kuppelstange durch das Spannelement dazu, dass die Kopplungsfläche sich längs der Andruckfläche bewegt und dadurch Schaft und Systemkasten in axialer Richtung zusammenzieht bis deren zugewandte Seiten flächig und passgenau gegeneinander gepresst sind. So entsteht eine absolut feste Verbindung zwischen Schaft und Systemkasten, die bei Bedarf durch Lockerung des Spannelements jederzeit wieder gelöst werden kann. Am zur Kopplungsfläche radial entgegengesetzten Ende weist die Kuppelstange vorzugsweise eine gerade Fläche auf, die das Spannelement beim Festziehen der Montagevorrichtung verrutschsicher mit Druck beaufschlagen kann.

Die Befestigungslösung der vorliegenden Erfindung zeichnet sich insbesondere dadurch aus, dass alle Befestigungselemente nur in einem unmittelbar an den Systemkasten angrenzenden Endabschnitt des Schafts untergebracht sind. Dadurch wirken sich zum Beispiel witterungsbedingte Längenänderungen eines aus Holz gefertigten Schafts so gut wie gar nicht auf die Zuverlässigkeit und Festigkeit der Befestigung aus. Zudem ist die axiale Festigkeit des Schafts an dem Systemkasten von der Stärke der radialen Befestigung des Spannelements weitgehend entkoppelt, d.h. weder gefährdet ein zu schwaches Anziehen des Spannelements die Verbindungssicherheit noch können die aneinander anliegende Seitenflächen des Schafts und des Systemkastens bei zu starkem Anziehen des Spannelements beschädigt werden.

Um Materialveränderungen oder Fertigungstoleranzen dennoch gut ausgleichen zu können weist das Verankerungselement vorzugsweise ein in Laufrichtung angeordnetes Schraubelement und eine an diesem Schraubelement verdrehbar befestigte Spannmutter auf. Die Spannmutter hat an ihrer Stirnwand ein Durchgangsloch für die Kuppelstange, so dass ein erster Endabschnitt der Kuppelstange aus dem Verankerungselement hervorsteht und ein zweiter Endabschnitt der Kuppelstange zwischen der Stirnwand der Spannmutter und dem Schraubelement angeordnet ist. Dies ist insbesondere dann von Vorteil, wenn der Schaft aus Holz und daher stärkeren Materialveränderungen ausgesetzt ist als beispielsweise ein Kunststoffschaft.

Um den Schaft ohne radiale Verschiebung montieren zu können, hat die Stirnwand der Spannmutter vorzugsweise eine sich konisch oder kugelabschnittsförmig verjüngende Innenfläche, die komplementär zu einem sich konisch oder kugelabschnittsförmig verengenden Außendurchmesser am zweiten Endabschnitt der Kuppelstange ausgebildet ist. Dadurch ist die Kuppelstange innerhalb des Verankerungselements axial verankert, bleibt jedoch innerhalb eines dem Konuswinkel der konischen Flächen bzw. der Krümmung des Kugelabschnitts entsprechenden Kegels frei rotierbar. Die Mantelfäche des Kegels wird dabei überstrichen, wenn die beiden entgegengesetzt geformten Anlageflächen der Stirnwand und des zweiten Endabschnitts gleitend gegeneinander bewegt werden. Diese freie Bewegbarkeit ist besonders günstig für das Ankuppeln der Kuppelstange an dem Gegenstück bei noch geöffnetem Spannelement. Diese freie Bewegbarkeit kann aber auch entfallen und die Kuppelstange auch radial fest in dem Verankerungselement verankert sein. Insbesondere dann, wenn während der Montage auf andere Weise eine radiale Verschiebbarkeit zwischen Schaft und Systemkasten gegeben ist.

Die Bewegungsfreiheit der Kuppelstange wird vorzugsweise dadurch weiter eingeschränkt, dass eine erste Verdrehsicherung zwischen dem Schraubelement des Verankerungselements und der Kuppelstange vorgesehen wird, die dafür sorgt, dass die Kuppelstange nur noch um eine Achse quer zur Laufrichtung schwenkbar ist. Die Verdrehsicherung wird vorzugsweise dadurch erreicht, dass an einer Stirnwand des Schraubelements ein radialer Schlitz vorgesehen ist, in den ein am zweiten Endabschnitt der Kuppelstange angeformter scheibenförmiger Vorsprung eingreift. Dadurch wird dafür gesorgt, dass die Kuppelstange immer in einer bestimmten Drehposition gegenüber dem Schraubelement orientiert ist, nämlich in der Drehposition, in der die Kopplungsfläche an dem ersten Endabschnitt dem Gegenstück zugewandt ist.

Eine zweite Verdrehsicherung kann ferner dafür sorgen, dass das Schraubelement immer in der zum scheibenförmigen Vorsprung passenden Drehposition positioniert bleibt. Das gelingt vorzugsweise dadurch, dass zwischen dem Schraubelement und der im Schaft beziehungsweise Systemkasten befestigten Buchse ein Gummiring vorgesehen ist.

Besonders praktikabel und einfach ist die erfindungsgemäße Lösung dann, wenn das Spannenelement eine in Radialrichtung betätigbare Madenschraube ist. Diese lässt sich durch einen entsprechenden, vorzugsweise in der Schusswaffe unterbringbaren Schraubschlüssel betätigen, so dass die Montagevorrichtung vom Benutzer selbst und vor Ort arretiert und gelöst werden kann. So kann insbesondere der Hinterschaft aber vorzugsweise auch der Vorderschaft mittels eines einzigen Werkzeugs kurzfristig ausgetauscht werden. Es sind aber auch andere Spannelemente möglich, insbesondere ein als Bajonettverschluss ausgebildetes Spannelement.

Allgemein wird in der vorliegenden Erfindungsbeschreibung die Laufrichtung der Schusswaffe als Axialrichtung bezeichnet und die quer dazu stehenden Richtungen als Radialrichtungen. Außerdem werden die radialen Richtungsangaben "oben", "unten", "links" und "rechts" bezogen auf einen Schützen verstanden, der in Laufrichtung blickt und die Schusswaffe in ihrer normalen Gebrauchsposition hält.

Im Folgenden soll die Erfindung anhand von Ausführungsbeispielen in Bezug auf die Zeichnungen näher erläutert werden. Darin zeigt:
Figur 1 einen Querschnitt durch eine erfindungsgemäße Schusswaffe mit der Montagevorrichtung in offener Stellung,
Figur 2 den Querschnitt gemäß Figur 1 mit der Montagevorrichtung in geschlossener Stellung,
Figur 3 eine perspektivische Ansicht der Montagevorrichtung in offener Stellung,
Figur 4 eine perspektivische Ansicht der Montagevorrichtung in geschlossener Stellung und
Figur 5 perspektivische Ansichten der in Gebrauch einander zugewandten Stirnwände der Kuppelstange und des Schraubelements.

Die Figuren 1 und 2 zeigen jeweils eine Schusswaffe 10 im Längsschnitt entlang des nicht näher dargestellten Laufs der Schusswaffe 10. Ein sogenannter Systemkasten 30 enthält alle zum Auslösen des Schusses notwendigen technischen Bestandteile und ist in dem hier gezeigten Teilbereich durch die erfindungsgemäße Montagevorrichtung 40 an den Hinterschaft 20 angeschlossen. Am entgegengesetzt dazu angeordneten Vorderende des Systemkastens 30 ist ferner ein (hier nicht dargestellter) Vorderschaft angebracht, der durch eine ebenso gestaltete Montagevorrichtung befestigt sein kann.

Der Systemkasten 30 und der Hinterschaft 20 weisen an ihrem Verbindungsbereich 25 jeweils komplementär zueinander geformte Flächen auf, die bei geschlossener Montagevorrichtung 40 flächig und/oder formschlüssig aneinander gepresst sind. Das besondere an der erfindungsgemäßen Montagevorrichtung 40 ist, dass es gelingt, den Hinterschaft 20 in Axialrichtung gegen den Systemkasten 30 zu verspannen, ohne dass das zugehörige Spannelement 48 in Axialrichtung bewegt werden muss. Vielmehr wird das Spannelement 48 nur in Radialrichtung von oben betätigt, so dass weder am Hinterschaft 20 noch am Systemkasten 30 ein diesen in Längsrichtung durchsetzendes Verbindungselement vorgesehen werden muss.

Zentrales Element dafür ist die Kuppelstange 47 die mit ihrem ersten Endabschnitt 473 axial aus dem Hinterschaft 20 hervorsteht und in dem hier gezeigten Ausführungsbeispiel mit ihrem zweiten Endabschnitt 471 durch die Verankerungsvorrichtung 41 radial bewegbar im Hinterschaft 20 verankert ist. Im Ausführungsbeispiel ist das Verankerungselement 41 im Hinterschaft 20 angeordnet und koppelt an ein entsprechendes Gegenstück 49 am Systemkasten 30 an. Ebenso ließe sich das Gegenstück 49 aber auch im Hinterschaft 20 anordnen und das Verankerungselement 41 entsprechend im Systemkasten 30.

Der Hinterschaft 20 weist an seiner dem Systemkasten 30 zugewandten Grenzfläche eine Axialbohrung 21 auf, in die eine Buchse 42 fest verschraubt und vorzugsweise auch verklebt ist. Die Buchse 42 hat ein Innengewinde, in das das Schraubelement 43 mit einem ersten Gewindeteil 43A bis zum Anschlag fest eingeschraubt wird. Das zweite Gewindeteil 43B steht aus der Buchse 42 hervor. Die Gewindeteile 43A, 43B haben unterschiedliche Durchmesser und im Übergangsbereich kann am ersten Gewindeteil 43A ein (nur in der Figur 4 schematisch gezeigter) Gummiring 44 angeordnet werden. Der Gummiring 44 kommt dann zwischen dem zweiten Gewindeteil 43B und der Buchse 42 zu liegen und führt wegen seiner Flexibilität und Reibung dazu, dass die Verdrehposition des Schraubelements 43 in einer bestimmten Stellung fixiert bleiben kann. Anders als im gezeigten Ausführungsbeispiel kann die Buchse 42 auch entfallen und die Axialbohrung 21 selbst ein der Buchse 42 entsprechendes Innengewinde aufweisen.

In der Axialbohrung 21 des Hinterschafts 20 ist ferner eine Spannmutter 46 untergebracht, die auf dem zweiten Gewindeteil 43B des Schraubelements 43 aufgeschraubt ist. Die Spannmutter 46 liegt im gezeigten Ausführungsbeispiel vollständig innerhalb der Axialbohrung 21 des Hinterschafts 20 und zwischen ihrem Hinterende 468 (siehe Figuren 3 und 4) und der Buchse 42 besteht ein gewisser Freiraum 22. Dadurch bleibt die Spannmutter 46 axial nachstellbar, so dass beispielsweise ein Nachjustieren des Verankerungselements 41 jederzeit möglich ist, etwa bei einem Holzschwund des Hinterschafts 20. Bildet der Verbindungsbereich 25 nicht wie im dargestellten Beispiel eine gerade Ebene, sondern nimmt einen gekrümmten Verlauf ein bzw. bildet im Inneren eine Aushöhlung, so kann die Spannmutter 46 auch problemlos aus der Axialbohrung 21 hervorstehen.

Die Spannmutter 46 hat an ihrer dem Systemkasten 30 zugewandten Seite eine Stirnwand 460 mit einem Durchgangsloch 461 für die Kuppelstange 47. Die Kuppelstange 47 ragt mit ihrem ersten Endabschnitt 473 durch das Durchgangsloch 461, wird aber an ihrem zweiten Endabschnitt 471 von der Spannmutter 46 zurückgehalten. Dabei ist die Innenfläche 462 der Stirnwand 460 so geformt, dass sie sich nach vorne in Radialrichtung verjüngt. Die Verjüngung kann insbesondere konisch sein oder die Form einer Kugelabschnittsfläche haben. Der zweite Endabschnitt 471 der Kuppelstange 47 weist eine Fläche 472 mit einem sich nach vorne zu dieser Verjüngung komplementär verengenden Außendurchmesser auf. Dadurch bleibt die Kuppelstange 47 innerhalb des Verankerungselements 41 axial verankert, kann aber radial frei bewegt werden und zwar innerhalb eines kegelförmigen Bereichs, der durch die Konuswinkel der einander entsprechenden konischen Flächen an der Innenfläche 462 der Stirnwand 460 und der Außenfläche 472 des Endabschnitts 471 bzw. die zugehörigen Winkel der Kugelabschnittsflächen vorgegeben ist.

Wie am besten in der Figur 5 zu sehen ist, wird diese freie radiale Bewegbarkeit nun zusätzlich dadurch eingeschränkt, dass am zweiten Endabschnitt 471 der Kuppelstange 47 an deren Stirnwand 470 ein Vorsprung 476 angeformt ist. Der Vorsprung 476 ist im gezeigten Ausführungsbeispiel scheibenförmig. Er greift in einen entsprechend geformten Schlitz 436 an der Stirnwand 460 des Schraubelements 43 ein. Das Ineinandergreifen von Vorsprung 472 und Schlitz 436 reduziert die Bewegbarkeit der Kuppelstange 47 auf eine Bewegung nach oben und unten wie sie durch die und unterschiedlichen Positionen der Kuppelstange 47 in den Figuren 1 und 2 veranschaulicht ist.

Eine in einem Sackloch 431 in der Mitte des Schlitzes 436 eingesteckte Spiralfeder 45 (siehe Figur 1) sorgt im gezeigten Ausführungsbeispiel noch dafür, dass die Kuppelstange 47 gegen das Schraubelement 43 vorgespannt ist. So werden die beiden zueinander komplementären Flächen 462, 472 an der Spannmutter 46 und der Kuppelstange 47 durch die Federkraft gegeneinander gedrückt und bleiben ständig in Gleitkontakt, was die Montage erheblich erleichtert. Die Feder 45 kann aber auch durch ein andersartiges Vorspannelement ersetzt werden oder ganz entfallen.

In der Figur 1 ist die Kuppelstange 47 maximal nach oben ausgelenkt, und das Spannelement in Form der Madenschraube 48 ist in seiner obersten Schraubposition. So kann die Kuppelstange 47 so weit in den Systemkasten 30 geschoben werden, dass ein nasenförmiger Teil 477 des ersten Endabschnitts 473 hinter dem zylinderförmigen Querstift 49 zu liegen kommt. Wird nun die Madenschraube 48 in der Gewindebohrung 31 nach unten in die Position geschraubt, die in Figur 2 dargestellt ist, so drückt sie von oben gegen die Fläche 475 der der Kuppelstange 47 und lässt die Kopplungsfläche 474 entlang der Zylindermantelfläche des Querstifts 49 gleiten. Aufgrund der Krümmung dieser Flächen wird der Schaft 20 dadurch an den Systemkasten 30 herangezogen, bis deren Grenzflächen 25 fest und flächig aneinander gedrückt sind. So entsteht eine absolut feste Verankerung des Schafts 20 am Systemkasten 30, die durch Aufdrehen der Madenschraube 48 bei Bedarf jederzeit wieder gelöst werden kann.

Statt der Muldenform im gezeigten Ausführungsbeispiel kann die Kopplungsfläche 474 beispielsweise auch nur als eine gerade Schrägfläche oder als eine einfach gekrümmte Fläche ausgebildet sein. Wichtig ist allein, dass die Kopplungsfläche 474 sich in ihrer radialen Abmessung hin zu dem Gegenstück 49 ändert und so ein flächiges Anliegen an einer entgegengesetzt geformten Andruckfläche des Gegenstücks 49 ermöglicht.

Zusammenfassend betrifft die vorliegende Erfindung eine Montagevorrichtung 40 mit einem am Schaft 20 einer Schusswaffe 10 fest montierten Verankerungselement 41, von dem eine darin beweglich oder fest verankerte Kuppelstange 47 hervorsteht. Die Kuppelstange 47 hintergreift mit ihrem ersten Endabschnitt 473 ein am Systemkasten 30 befestigtes Gegenstück. Der Schaft 20 lässt sich in Axialrichtung flächig gegen den Systemkasten 30 festspannen, indem das Spannelement 48 in Radialrichtung von oben betätigt wird, ohne dass am Schaft 20 ein diesen in Längsrichtung durchsetzendes Verbindungselement vorgesehen werden muss.

### Bezugszeichenliste

| | |
|---|---|
| 10 | Schusswaffe |
| 20 | Hinterschaft |
| 21 | Axialbohrung |
| 22 | Freiraum |
| 25 | Verbindungsbereich |
| 30 | Systemkasten |
| 31 | Gewindebohrung |
| 40 | Montagevorrichtung |
| 41 | Verankerungselement |
| 42 | Buchse |
| 43 | Schraubelement |
| 43A | erster Gewindeteil |
| 43B | zweiter Gewindeteil |
| 430 | Stirnwand |
| 431 | Sackloch |
| 436 | Schlitz |
| 44 | Gummiring (zweite Verdrehsicherung) |
| 45 | Feder |
| 46 | Spannmutter |
| 460 | Stirnwand |
| 461 | Durchgangsloch |
| 462 | konische Innenfläche |
| 468 | Hinterende |
| 47 | Kuppelstange |
| 470 | Stirnwand |
| 471 | zweiter Endabschnitt |
| 472 | konische Außenwand |
| 473 | erster Endabschnitt |
| 474 | Kopplungsfläche |
| 475 | gerade Fläche |
| 476 | Vorsprung (erste Verdrehsicherung) |
| 477 | nasenförmiger Teil |
| 48 | Madenschraube (Spannelement) |
| 49 | Querstift (Gegenstück) |

## Patentansprüche

1. Schusswaffe (10) mit einem Systemkasten (30), einem Schaft (20) und einer Montagevorrichtung (40) zur lösbaren Befestigung des Schafts (20) an dem Systemkasten (30), wobei die Montagevorrichtung (40) aufweist:
ein an dem Schaft (20) oder dem Systemkasten (30) fest montierbares Verankerungselement (41),
eine an dem Verankerungselement (41) beweglich oder fest verankerte Kuppelstange (47), die dazu ausgebildet ist, bei montiertem Verankerungselement (41) mit ihrem ersten Endabschnitt (473) von dem Verankerungselement (41) hervorzustehen, und
ein Spannelement (48) zur Arretierung der Kuppelstange (47) an dem Systemkasten (30) bzw. Schaft (20),
wobei das Spannelement (48) zur Arretierung der Kuppelstange (47) quer zur Laufrichtung der Schusswaffe (10) bewegbar ist,
wobei die Kuppelstange (47) an ihrem ersten Endabschnitt (473) eine schräge oder gekrümmte Kopplungsfläche (474) aufweist,
**dadurch gekennzeichnet, dass**
am Systemkasten (30) bzw. Schaft (20) ein Gegenstück (49) vorgesehen ist, das eine entgegengesetzt zur Kopplungsfläche (474) geformte Andruckfläche aufweist, und
das Spannelement (48) dazu ausgelegt ist, bei seiner Betätigung quer zur Laufrichtung die Kopplungsfläche (474) der Kuppelstange (47) gegen die Andruckfläche des Gegenstücks (49) zu pressen und durch den radialen Druck des Spannelements (48) auf die Kuppelstange (47) die Kopplungsfläche (474) auf der Andruckfläche gleiten zu lassen, und dadurch Schaft (20) und Systemkasten (30) in axialer Richtung zusammenzuziehen, bis deren zugewandte Seiten flächig und passgenau gegeneinander gepresst sind.

2. Schusswaffe (10) nach Anspruch 1, wobei
die Kopplungsfläche (474) muldenförmig ist,
das Gegenstück ein im Wesentlichen zylindrischer Befestigungsstift (49) ist, und
die Kopplungsfläche (474) so geformt ist, dass sie sich an die Zylindermantelfläche des Befestigungsstifts (49) anschmiegt.

3. Schusswaffe (10) nach einem der vorstehenden Ansprüche, wobei die Kuppelstange (47) an ihrem ersten Endabschnitt (473) auf der der Kopplungsfläche (474) quer zur Laufrichtung entgegengesetzten Seite eine Fläche (475) zum Andrücken des Spannelements (48) aufweist.

4. Schusswaffe (10) nach einem der vorstehenden Ansprüche, wobei
das Verankerungselement (41) ein an dem Schaft (20) oder dem Systemkasten (30) in Laufrichtung angeordnetes Schraubelement (43) und eine an dem Schraubelement (43) verdrehbar befestigte Spannmutter (46) aufweist, und
die Spannmutter (46) an ihrer Stirnwand (460) ein Durchgangsloch (461) für die Kuppelstange (47) aufweist, so dass ein zweiter Endabschnitt (471) der Kuppelstange (47) zwischen der Stirnwand (460) der Spannmutter (46) und dem Schraubelement (43) angeordnet ist.

5. Schusswaffe (10) nach Anspruch 4, wobei
die Stirnwand (460) der Spannmutter (46) an ihrer Innenseite eine sich verjüngende, insbesondere konische oder kugelabschnittsförmige, Innenfläche (462) aufweist, und
die Kuppelstange (47) an ihrem zweiten Endabschnitt (471) eine Außenwand (472) mit sich entgegengesetzt zu dieser Innenfläche (462) verengendem Durchmesser aufweist.

6. Schusswaffe (10) nach Anspruch 4 oder 5, wobei der zweite Endabschnitt (471) der Kuppelstange (47) an deren Stirnwand (470) eine erste Verdrehsicherung gegenüber dem Schraubelement (43) aufweist, insbesondere einen axialen Vorsprung (476), der in einen Schlitz (436) an einer Stirnwand (430) des Schraubelements (43) eingreift und ein Schwenken der Kuppelstange (47) um eine quer zur Laufrichtung verlaufende Schwenkachse ermöglicht, jedoch keine Rotation der Kuppelstange (47) gegenüber dem Schraubelement (43) zulässt.

7. Schusswaffe (10) nach einem der Ansprüche 4 bis 6, wobei zwischen dem Schraubelement (43) und einer im Schaft (20) oder Systemkasten (30) befestigten Buchse (42) eine zweite Verdrehsicherung vorgesehen ist, insbesondere ein Gummiring (44), der dafür sorgt, dass der Schlitz (436) bei in der Buchse (42) festgezogenem Schraubelement (43) immer in einer bestimmten Drehposition stehen kann, die auf den Vorsprung (476) der Kuppelstange (47) ausgerichtet ist.

8. Schusswaffe (10) nach einem der vorstehenden Ansprüche, wobei das Spannelement (48) eine Schraube, insbesondere eine Madenschraube ist, die in einer im Systemkasten (30) quer zur Laufrichtung verlaufenden Gewindebohrung (31) betätigbar ist.

## Claims

1. A firearm (10) comprising a receiver (30), a stock (20) and a mounting device (40) for releasably attaching the stock (20) to the receiver (30), wherein the mounting device (40) comprises:
an anchoring element (41) that can be permanendy mounted on the stock (20) or the receiver (30),
a coupling rod (47) which is movably or firmly anchored to the anchoring element (41) and which is designed to project with its first end portion (473) from the anchoring element (41) when the anchoring element (41) is mounted, and
a clamping element (48) for locking the coupling rod (47) to the receiver (30) or stock (20),
wherein the clamping element (48) for locking the coupling rod (47) is movable transversely to the direction of shooting of the firearm (10),
wherein the coupling rod (47) has an inclined or curved coupling surface (474) at its first end portion (473),
**characterised in that**
a counterpart (49) is provided on the receiver (30) or stock (20), which has a contact pressing surface shaped in the opposite direction to the coupling surface (474), and
the clamping element (48) is adapted to press the coupling surface (474) of the coupling rod (47) against the contact pressing surface of the counterpart (49) when it is actuated transversely to the direction of shooting and to allow the coupling surface (474) to slide on the contact pressing surface as a result of the radial pressure of the clamping element (48) on the coupling rod (47), thereby drawing the stock (20) and receiver (30) towards each other in the axial direction until their facing surfaces are pressed against each other in a tightly fitting manner.

2. The firearm (10) according to claim 1, wherein
the coupling surface (474) is trough-shaped,
the counterpart is a substantially cylindrical fixing pin (49), and
the coupling surface (474) is shaped such that it fits snugly against the cylindrical surface of the fastening pin (49).

3. The firearm (10) according to any preceding claim, wherein the coupling rod (47) has a surface (475) for pressing the clamping element (48) on its first end portion (473) on the side opposite the coupling surface (474) transverse to the direction of shooting.

4. The firearm (10) according to any preceding claim, wherein
the anchoring element (41) has a screw element (43) arranged on the stock (20) or the receiver (30) in the direction of shooting and a clamping nut (46) rotatably fastened to the screw element (43), and
the clamping nut (46) has a through hole (461) for the coupling rod (47) on its end wall (460), so that a second end portion (471) of the coupling rod (47) is arranged between the end wall (460) of the clamping nut (46) and the screw element (43).

5. The firearm (10) according to claim 4, wherein
the end wall (460) of the clamping nut (46) has a tapering, in particular conical or spherical section-shaped, inner surface (462) on its inner side, and
the coupling rod (47) has at its second end portion (471) an outer wall (472) with a diameter which narrows in the opposite direction to this inner surface (462).

6. The firearm (10) according to claim 4 or 5, wherein the second end portion (471) of the coupling rod (47) has a first anti-rotation device on its end wall (470) with respect to the screw element (43), in particular an axial projection (476), which engages in a slot (436) on an end wall (430) of the screw element (43) and allows the coupling rod (47) to be swivelled about a swivel axis extending transversely to the direction of shooting, but does not allow the coupling rod (47) to rotate relative to the screw element (43).

7. The firearm (10) according to any one of claims 4 to 6, wherein a second anti-rotation device is provided between the screw element (43) and a bushing (42) fixed in the stock (20) or receiver (30), in particular a rubber ring (44), which ensures that the slot (436) can always be in a certain rotational position aligned with the projection (476) of the coupling rod (47) when the screw element (43) is tightened in the bushing (42).

8. The firearm (10) according to any preceding claim, wherein the clamping element (48) is a screw, in particular a grub screw, which is operable in a threaded bore (31) extending in the receiver (30) transversely to the direction of shooting.

## Revendications

1. Arme à feu (10) comprenant une boîte de culasse (30), une crosse (20) et un dispositif de montage (40) pour fixer de manière amovible la crosse (20) à la boîte de culasse (30), dans laquelle le dispositif de montage (40) comprend :
un élément d'ancrage (41) pouvant être monté de manière fixe sur la crosse (20) ou la boîte de culasse (30),
une tige d'accouplement (47) mobile ou ancrée de manière fixe sur l'élément d'ancrage (41), qui est conçue pour faire saillie de l'élément d'ancrage (41) par sa première partie d'extrémité (473) lorsque l'élément d'ancrage (41) est monté, et
un élément de serrage (48) pour bloquer la tige d'accouplement (47) sur la boîte de culasse (30) ou la crosse (20),
l'élément de serrage (48) pouvant être déplacé pour bloquer la tige d'accouplement (47) transversalement à la direction du canon de l'arme à feu (10),
la tige d'accouplement (47) présentant une surface de couplage inclinée ou incurvée (474) au niveau de sa première partie d'extrémité (473),
**caractérisé en ce que**
une contre-pièce (49) est prévue sur la boîte de culasse (30) ou sur la crosse (20), qui présente une surface de pression formée à l'opposé de la surface de couplage (474), et
l'élément de serrage (48) est conçu pour presser, lors de son actionnement, la surface de couplage (474) de la tige d'accouplement (47) contre la surface de pression de la contre-pièce (49) et, par la pression radiale de l'élément de serrage (48) sur la tige d'accouplement (47), pour faire glisser la surface de couplage (474) sur la surface de pression, et ainsi rapprocher la crosse (20) et la boîte de culasse (30) l'un vers l'autre dans la direction axiale jusqu'à ce que leurs surfaces en regard soient pressées l'une contre l'autre de manière à s'ajuster étroitement.

2. Arme à feu (10) selon la revendication 1, dans laquelle
la surface de couplage (474) est en forme d'auge,
la contre-pièce est une broche de fixation sensiblement cylindrique (49), et
la surface de couplage (474) est formée de manière à s'adapter à la surface d'enveloppe cylindrique de la broche de fixation (49).

3. Arme à feu (10) selon l'une quelconque des revendications précédentes, dans laquelle la tige d'accouplement (47) présente, sur sa première partie d'extrémité (473), du côté opposé à la surface de couplage (474) transversalement à la direction du canon, une surface (475) pour presser l'élément de serrage (48).

4. Arme à feu (10) selon l'une quelconque des revendications précédentes, dans laquelle
l'élément d'ancrage (41) présente un élément à vis (43) disposé sur la crosse (20) ou la boîte de culasse (30) dans la direction du tir et un écrou de serrage (46) fixé de manière rotative sur l'élément à vis (43), et
l'écrou de serrage (46) présente sur sa paroi frontale (460) un trou de passage (461) pour la tige d'accouplement (47), de sorte qu'une deuxième partie d'extrémité
(471) de la tige d'accouplement (47) est disposée entre la paroi frontale (460) de l'écrou de serrage (46) et l'élément à vis (43).

5. Arme à feu (10) selon la revendication 4, dans laquelle
la paroi frontale (460) de l'écrou de serrage (46) présente sur son côté intérieur une surface intérieure (462) qui se rétrécit, en particulier conique ou en forme de section de sphère, et
la tige d'accouplement (47) présente, à sa deuxième partie d'extrémité (471), une paroi extérieure (472) dont le diamètre se rétrécit à l'opposé de cette surface intérieure (462) .

6. Arme à feu (10) selon la revendication 4 ou 5, dans laquelle la deuxième partie d'extrémité (471) de la tige d'accouplement (47) présente, sur sa paroi frontale (470), un premier dispositif anti-rotation par rapport à l'élément à vis (43), en particulier une saillie axiale (476), qui s'engage dans une fente (436) sur une paroi frontale (430) de l'élément à vis (43) et permet un pivotement de la tige d'accouplement (47) autour d'un axe de pivotement s'étendant transversalement à la direction de tir, mais n'autorise pas de rotation de la tige d'accouplement (47) par rapport à l'élément à vis (43).

7. Arme à feu (10) selon l'une quelconque des revendications 4 à 6, dans laquelle il est prévu, entre l'élément de vissage (43) et une douille (42) fixée dans la crosse (20) ou la boîte de culasse (30), un deuxième dispositif anti-rotation, en particulier un anneau en caoutchouc (44), qui garantit que la fente (436) peut toujours se trouver dans une position de rotation déterminée, qui est alignée sur la saillie (476) de la tige d'accouplement (47), lorsque l'élément de vissage (43) est serré dans la douille (42).

8. Arme à feu (10) selon l'une des revendications précédentes, dans laquelle l'élément de serrage (48) est une vis, en particulier une vis sans tête, qui peut être actionnée dans un trou taraudé (31) s'étendant dans la boîte de culasse (30) transversalement à la direction de tir.
